# EUROPÄISCHE PATENTSCHRIFT

(11) **EP 1 924 816 B1**
(45) Veröffentlichungstag und Bekanntmachung des Hinweises auf die Patenterteilung: **25.08.2010**
(21) Anmeldenummer: 06752592.3
(22) Anmeldetag: 05.07.2006
(51) Int. Cl.: F41A 21/48, F41C 23/16, F41A 11/02

(54) **GEWEHR**
RIFLE
FUSIL

(30) Priorität: 14.09.2005 AT 15132005
(43) Veröffentlichungstag der Anmeldung: 28.05.2008
(73) Patentinhaber: Steyr Mannlicher Holding GmbH, 4442 Kleinraming (AT)
(72) Erfinder: ROHRAUER, Hermann, A-4591 Molln (AT)
(74) Vertreter: Weiser, Andreas
(86) Internationale Anmeldenummer: PCT/AT2006/000288
(87) Internationale Veröffentlichungsnummer: WO 2007/030844

(56) Entgegenhaltungen:
- EP-A- 0 157 515
- EP-A- 1 345 001
- DE-A1- 3 828 022
- US-A- 3 023 527
- US-A1- 2005 188 584

## Beschreibung

Die vorliegende Erfindung betrifft ein Gewehr mit einem Gehäuse, einem daran verankerten Lauf und einem unter den Lauf reichenden Vorderschaft, wobei der Lauf mit Hilfe eines eine Querbohrung des Gehäuses durchsetzenden Befestigungsmittels verankerbar ist und der Vorderschaft zumindest einen axialen Fortsatz aufweist, der in eine Aufnahme des Gehäuses lösbar eingreift. Die US 2005/0188584 A1 zeigt ein solches Gewehr.

Gewehre mit wechselbarem Vorderschaft ermöglichen die Verwendung unterschiedlicher Vorderschäfte für verschiedene Einsatzzwecke, beispielsweise eines Vorderschaftes mit ausklappbarem Zweibein für den Scharfschützeneinsatz, eines schlanken Vorderschaftes für den Jagdeinsatz, usw.

Zur lösbaren Befestigung des Vorderschaftes ist es bekannt, den axialen Fortsatz mit federnden Rastnasen auszustatten, die über einen Mechanismus im Inneren des Vorderschaftes zurückgezogen werden können, um den Vorderschaft abzunehmen. Diese Konstruktion ist überaus aufwendig in der Fertigung und störungsanfällig im Betrieb.

Die Erfindung setzt sich zum Ziel, eine einfache und sichere Konstruktion zum raschen Auswechseln des Vorderschaftes zu schaffen, welche dabei eine spielfreie Verankerung des Vorderschaftes gewährleistet.

Dieses Ziel wird mit einem Gewehr der einleitend genannten Art erreicht, das sich erfindungsgemäß dadurch auszeichnet, daß die Querbohrung zur Laufverankerung und die Aufnahme zur Vorderschaftbefestigung einander kreuzen und der Fortsatz eine Rastausnehmung für den Rasteingriff des Befestigungsmittels im verankerten Zustand des Laufes aufweist.

Auf diese Weise wird das zur Laufverankerung dienende Befestigungsmittel gleichzeitig für die Befestigung des Vorderschaftes ausgenützt. Damit erübrigen sich komplizierte Rast-und Federmechanismen im Vorderschaft und/oder Gehäuse, denn der Vorderschaft wird bei der Verankerung des Laufes gleichzeitig mitergriffen.

Eine bevorzugte Ausführungsform der Erfindung zeichnet sich dadurch aus, daß das Befestigungsmittel eine Schraube mit einem verbreiterten Kopf ist, welcher in der den Lauf vollständig verankernden Stellung in die Rastausnehmung des Fortsatzes eingreift, hingegen in einer nur teilweise eingeschraubten Stellung die Rastausnehmung freigibt. Dadurch kann in einer Zwischenstellung der Schraube, in welcher der Lauf noch - lose - mit dem Gehäuse verbunden ist, der Vorderschaft abgenommen werden, ohne den Lauf bzw. das Befestigungsmittel selbst vom Gehäuse entfernen zu müssen. Dies stellt eine einfache und wirkungsvolle Art der Verliersicherung dar.

Besonders vorteilhaft ist es, wenn gemäß einem weiteren Merkmal der Erfindung der Vorderschaft zwei axiale Fortsätze mit einander zugewandten Rastausnehmungen aufweist, zwischen denen das Befestigungsmittel hindurchtritt. Dadurch kann eine symmetrische Krafteinleitung und noch stärkere Verankerung erreicht werden.

In jedem Fall ist es besonders günstig, wenn der Vorderschaft einen Innenträger und einen diesen umhüllenden Griffteil aufweist, wobei die Fortsätze als einstückige Verlängerung des Innenträgers ausgebildet sind. Dies ergibt einen besonders stabilen Aufbau des Vorderschaftes.

Besonders vorteilhaft ist es dabei, wenn der Innenträger aus Metall oder Kunststoff und der Griffteil aus Kunststoff oder Holz gefertigt ist. Dadurch können je nach Einsatzanforderung besonders günstige, oder alternativ besonders beanspruchungsfeste Verbundkonstruktionen für den Vorderschaft erzielt werden.

Die Erfindung wird nachstehend anhand eines in den beigeschlossenen Zeichnungen dargestellten Ausführungsbeispieles näher erläutert. In den Zeichnungen zeigt
Fig. 1 das Gewehr der Erfindung in der Seitenansicht;
Fig. 2 den Vorderschaft der Erfindung in einer gesprengten Perspektivansicht;
die Fig. 3 und 4 die Verbindung von Lauf und Vorderschaft am Gehäuse in ausschnittsweisen Perspektivansichten einmal vor (Fig. 3) und einmal nach (Fig. 4) dem Verbinden; und
Fig. 5 einen Querschnitt entlang der Schnittlinie V-V von Fig. 1.

Fig. 1 zeigt ein Gewehr 1 mit einem Gehäuse 2, einem Lauf 3, einem unter den Lauf 3 reichenden Vorderschaft 4 und einem üblichen Hinterschaft 5. Das Gehäuse 2 nimmt einen Verschluß 6, eine Abzugseinrichtung 7 und ein Magazin 8 auf und stellt die Kraftverbindung zwischen allen Komponenten her, wie in der Technik bekannt. Das Gehäuse 2 kann aus einem zentralen Träger und seitlichen Schaftwangen 2' (Fig. 1 und 5) zusammengesetzt sein.

Wie in den Fig. 3 bis 5 gezeigt, ist der Lauf 3 mit Hilfe eines Befestigungsmittels in Form einer Schraube 9 am Gehäuse 2 lösbar verankert. Zu diesem Zweck durchsetzt die Schraube 9 eine vertikale Querbohrung 10 des Gehäuses 2 und greift in ein entsprechendes Gewinde 11 in der Wurzel 12 des Laufes 3 ein.

Fig. 2 zeigt den Aufbau des Vorderschaftes 4 im Detail. Der Vorderschaft 4 weist einen Innenträger 12 aus Kunststoff oder Metall auf, z.B. Aluminium. Der Innenträger 12 ist in eine axiale Nut 13 eines umhüllenden Griffteiles 14, beispielsweise aus Kunststoff oder Holz, eingeschoben und dort mit Hilfe einer Wurmschraube 15 axial festgelegt.

Der Innenträger 12 ist auf seiner dem Gehäuse 2 zugewandten Seite in Form zweier axial auskragender Fortsätze 16 verlängert. Die Fortsätze 16 greifen in Axialrichtung in zwei schlitzförmige Aufnahmen 17 des Gehäuses 2 ein (Fig. 3).

Im Gehäuse 2 kreuzen sich die Aufnahmen 17 und die Querbohrung 10. Die Fortsätze 16 besitzen einander zugewandte Rastausnehmungen 18 und die Schraube 9 weist einen verbreiterten Kopf 19 auf, welcher im verankerten Zustand des Laufes 3 (Fig. 5) in die Rastausnehmungen 18 eingreift und damit die Fortsätze 16 im Gehäuse 2 arretiert.

Wie Fig. 5 zeigt, ist die Länge des Eingriffes des Kopfes 19 in die Rastausnehmungen 18 kürzer als der Eingriff der Schraube 9 in das Gewinde 11, sodaß bei einem teilweisen Herausdrehen der Schraube 9 zuerst die Rastausnehmungen 18 außer Eingriff kommen und ein Abziehen des Vorderschaftes 4 ermöglichen, bevor noch der Lauf 3 vom Gehäuse 2 vollständig gelöst werden kann.

Die Erfindung ist nicht auf die dargestellten Ausführungsformen beschränkt, sondern umfaßt alle Varianten und Modifikationen, die in den Rahmen der angeschlossenen Ansprüche fallen.

## Patentansprüche

1. Gewehr (1) mit einem Gehäuse (2), einem daran verankerten Lauf (3) und einem unter den Lauf reichenden Vorderschaft (4), wobei der Lauf (3) mit Hilfe eines eine Querbohrung (10) des Gehäuses (2) durchsetzenden Befestigungsmittels (9) verankerbar ist und der Vorderschaft (4) zumindest einen axialen Fortsatz (16) aufweist, der in eine Aufnahme (17) des Gehäuses (2) lösbar eingreift, **dadurch gekennzeichnet, daß** die Querbohrung (10) zur Laufverankerung und die Aufnahme (17) zur Vorderschaftbefestigung einander kreuzen und der Fortsatz (16) eine Rastausnehmung (18) für den Rasteingriff des Befestigungsmittels (9) im verankerten Zustand des Laufes (3) aufweist.

2. Gewehr nach Anspruch 1, **dadurch gekennzeichnet, daß** das Befestigungsmittel (9) eine Schraube mit einem verbreiterten Kopf (19) ist, welcher in der den Lauf (3) vollständig verankernden Stellung in die Rastausnehmung (18) des Fortsatzes (16) eingreift, hingegen in einer nur teilweise eingeschraubten Stellung die Rastausnehmung (18) freigibt.

3. Gewehr nach Anspruch 1 oder 2, **dadurch gekennzeichnet, daß** der Vorderschaft (4) zwei axiale Fortsätze (16) mit einander zugewandten Rastausnehmungen (18) aufweist, zwischen denen das Befestigungsmittel (9) hindurchtritt.

4. Gewehr nach einem der Ansprüche 1 bis 3, **dadurch gekennzeichnet, daß** der Vorderschaft (4) einen Innenträger (12) und einen diesen umhüllenden Griffteil (14) aufweist, wobei die Fortsätze (16) als einstückige Verlängerung des Innenträgers (12) ausgebildet sind.

5. Gewehr nach Anspruch 4, **dadurch gekennzeichnet, daß** der Innenträger (12) aus Metall oder Kunststoff und der Griffteil (14) aus Kunststoff oder Holz gefertigt ist.

## Claims

1. Gun (1) with a housing (2), a barrel (3) anchored thereon and a front shaft (4) extending below the barrel, wherein the barrel (3) can be anchored by means of a fastening element (9) passing through a transverse hole (10) of the housing (2) and the front shaft (4) has at least one axial extension (16), which releasably engages into a receiving means (17) of the housing (2), **characterised in that** the transverse hole (10) for anchoring the barrel and the receiving means (17) for fastening the front shaft intersect one another and the extension (16) has a catch recess (18) for locking engagement of the fastening element (9) in the anchored state of the barrel (3).

2. Gun according to claim 1, **characterised in that** the fastening element (9) is a screw with a widened head (19), which engages into the catch recess (18) of the extension (16) in the position fully anchoring the barrel (3), but releases the catch recess (18) in an only partially screwed-in position.

3. Gun according to claim 1 or 2, **characterised in that** the front shaft (4) has two axial extensions (16) with catch recesses (18) facing one another, between which the fastening element (9) passes.

4. Gun according to one of claims 1 to 3, **characterised in that** the front shaft (4) has an inside support (12) and a grip part (14) enclosing this, wherein the extensions (16) are configured as elongation in one piece of the inside support (12).

5. Gun according to claim 4, **characterised in that** the inside support (12) is made from metal or plastic and the grip part (14) is made from plastic or wood.

## Revendications

1. Fusil (1) comprenant une culasse (2), un canon (3) ancré sur celle-ci, et un garde-main (4) qui s'étend au-dessous du canon, dans lequel le canon (3) est susceptible d'être ancré à l'aide d'un moyen de fixation (9) qui traverse un perçage transversal (10) de la culasse (2) et le garde-main (4) comprend au moins un prolongement axial (16) qui s'engage de façon détachable dans un logement (17) de la culasse (2), **caractérisé en ce que** le perçage transversal (10) pour l'ancrage du canon et le logement (17) pour la fixation du garde-main se croisent et le prolongement (16) comporte un évidement d'enclenchement (18) pour l'engagement par enclenchement du moyen de fixation (9) dans l'état ancré du canon (3).

2. Fusil selon la revendication 1, **caractérisé en ce que** le moyen de fixation (9) est une vis avec une tête élargie (19) qui, dans la position totalement ancrée dans le canon (3), s'engage dans l'évidement d'enclenchement (18) du prolongement (16), mais qui dégage l'évidement d'enclenchement (18) dans une position seulement partiellement vissée.

3. Fusil selon la revendication 1 ou 2, **caractérisé en ce que** le garde-main (4) comprend deux prolongements axiaux (16) avec des évidements d'enclenchement (18) tournés l'un vers l'autre, entre lesquels traverse le moyen de fixation (9).

4. Fusil selon l'une des revendications 1 à 3, **caractérisé en ce que** le garde-main (4) comprend un support intérieur (12) et une partie de préhension (14) qui entoure celui-ci, les prolongements (16) étant réalisés sous forme de prolongements d'un seul tenant du support intérieur (12).

5. Fusil selon la revendication 4, **caractérisé en ce que** le support intérieur (12) est fabriqué en métal ou en matière plastique, et la partie de préhension (14) est fabriquée en matière plastique ou en bois.
